# EUROPÄISCHE PATENTSCHRIFT

(11) **EP 1 785 513 B1**
(45) Veröffentlichungstag und Bekanntmachung des Hinweises auf die Patenterteilung: **04.01.2012**
(21) Anmeldenummer: 06120043.2
(22) Anmeldetag: 04.09.2006
(51) Int. Cl.: D01H 4/48

(54) **Vorrichtung und Verfahren zum Anspinnen eines Fadens**
Device and process for piecing a thread
Dispositif et procédé pour la rattache d'un fil

(30) Priorität: 12.11.2005 DE 102005054100
(43) Veröffentlichungstag der Anmeldung: 16.05.2007
(73) Patentinhaber: Rieter Ingolstadt GmbH, 85055 Ingolstadt (DE)
(72) Erfinder: Brandl, Sebastian, 85113, Böhmfeld (DE); Widner, Harald, 85051, Ingolstadt (DE); Baier, Frank, 85290, Geisenfeld (DE)
(74) Vertreter: Bergmeier, Werner

(56) Entgegenhaltungen:
- DE-A1- 2 430 544
- DE-A1- 3 917 047
- DE-A1-102004 002 741
- DE-C- 169 316
- GB-A- 2 109 423

## Beschreibung

Die vorliegende Erfindung betrifft ein Verfahren zum Anspinnen eines Fadens in einer Offenendspinnmaschine mit einer Vielzahl nebeneinander angeordneter Spinnstellen. Bei dem Verfahren wird ein neu angesponnener Faden mit Hilfe eines Hilfswalzenpaares, welches in einer längs der Spinnmaschine verfahrbaren Wartungseinrichtung angeordnet ist, und welches wenigstens eine angetriebene Antriebsrolle und eine an diese anpressbare Anpressrolle umfasst, vorübergehend aus einer Spinnstelle abgezogen. Nachdem das Anspinnen erfolgt ist, wird der durch das Hilfswalzenpaar abgezogene Faden an ein Hauptabzugswalzenpaar der Offenendspinnmaschine übergeben. Weiterhin betrifft die Erfindung eine entsprechende Vorrichtung zum Anspinnen eines Fadens.

Eine derartige Vorrichtung bzw. ein derartiges Verfahren sind im Stand der Technik hinreichend bekannt und beispielsweise in der DE 10 2004 002 741 beschrieben. Nach einer Unterbrechung des Spinnvorgangs, beispielsweise durch Fadenbruch, bei Spulenwechsel oder auch zur Garnreinigung ist ein Neuanspinnen des Fadens erforderlich. Die betroffene Spinnstelle muss hierzu vorübergehend stillgesetzt werden, um den Anspinnvorgang durch eine längs der Spinnmaschine verfahrbare Wartungseinrichtung einleiten zu können. Zur Durchführung des Anspinnvorganges wird das Fadenende durch entsprechende Organe der Wartungseinrichtung aufgenommen und durch ein Hilfswalzenpaar, welches ebenfalls in der Wartungseinrichtung angeordnet ist, in die Spinnstelle der Offenendspinnmaschine zurückgeliefert. Dort erfolgt in bekannter Weise das eigentliche Anspinnen. Nach erfolgtem Anspinnen wird der neu gebildete Faden zunächst mit Hilfe eines in der Wartungseinrichtung angeordneten Hilfswalzenpaares abgezogen und, sobald der durch das Hilfswalzenpaar bewirkte Fadenabzug eine Sollgeschwindigkeit erreicht hat, an ein Hauptabzugswalzenpaar der Offenendspinnmaschine übergeben. Rücklieferung und Abzug des Fadens können durch ein einziges Hilfswalzenpaar bewerkstelligt werden, es können jedoch auch zwei Hilfswalzenpaare vorhanden sein. Für ein erfolgreiches Anspinnen müssen Speisung, Fadenabzug und Spulung in genau festgelegten Zeitverhältnissen an die Liefergeschwindigkeit der Offenendspinnmaschine angepasst werden. Die entsprechenden Bauteile und Vorrichtungen der Wartungseinrichtung sowie der neu angesponnene Faden sind daher starken Belastungen und Beschleunigungen ausgesetzt.

Um den neu angesponnenen Faden aus der Offenendspinnmaschine abziehen zu können, verfügt das Hilfswalzenpaar üblicherweise über eine angetriebene Antriebsrolle sowie eine an diese anpressbare Anpressrolle. Um einen für den Fadenabzug ausreichenden Reibwert herzustellen, ist die Anpressrolle meist mit einem Gummibelag ausgestattet. Bedingt durch den Schlupf des Garnes an dem Hilfswalzenpaar während des Abzuges sind die Rollen, insbesondere die Antriebsrolle, jedoch einem starkem Verschleiß unterworfen. Insbesondere bei einer gummierten Anpressrolle treten bereits nach sehr kurzer Zeit Einschnitte durch den abgezogenen Faden auf. In einer entsprechenden Vorrichtung des Standes der Technik sind daher die Rollen des Hilfswalzenpaares bzw. deren Beläge der täglich durch eine Sichtkontrolle zu überprüfen und bei entsprechendem Verschleiß zu wechseln.

Aufgabe der vorliegenden Erfindung ist es daher, eine Vorrichtung zum Anspinnen vorzuschlagen, bei welcher die Standzeit der Beläge des Hilfswalzenpaares im Vergleich zum Stand der Technik verlängert ist und Fadeneinschnitte weitgehend vermieden werden.

Die Aufgabe wird gelöst mit einem Verfahren und einer Vorrichtung gemäß der unabhängigen Ansprüche.

Bei einem Verfahren zum Anspinnen eines Fadens in einer Offenendspinnmaschine wird ein neu angesponnener Faden mit Hilfe eines Hilfswalzenpaares, das in einer längs der Spinnmaschine verfahrbaren Wartungseinrichtung angeordnet ist und wenigstens eine angetriebene Antriebsrolle und eine an diese anpressbare Anpressrolle umfasst, vorübergehend aus einer Spinnstelle abgezogen. Nach erfolgtem Anspinnen werden Speisung, Fadenabzug und Spulung durch Einrichtungen der Wartungseinrichtung an die Liefergeschwindigkeit der Offenendspinnmaschine angepasst, wobei der neu angesponnene Faden vorrübergehend durch das Hilfswalzenpaar abgezogen wird. Nach Erreichen der entsprechenden Geschwindigkeiten wird der angesponnene Faden an ein Hauptabzugswalzenpaar der Offenendspinnmaschine übergeben. Erfindungsgemäß ist nun vorgesehen, dass der angesponnene Faden in Bezug auf das Hilfswalzenpaar durch eine Changiervorrichtung changiert wird. In einer entsprechenden Vorrichtung zum Anspinnen eines Fadens in einer Offenendspinnmaschine ist dem Hilfswalzenpaar eine Fadenführungsvorrichtung zugeordnet. Erfindungsgemäß umfasst die Vorrichtung zum Anspinnen weiterhin eine Changiervorrichtung zur Changierung des abzuziehenden Fadens in Bezug auf das Hilfswalzenpaar.

Gemäß einer vorteilhaften Ausführungsvariante der Erfindung wird hierbei die Changiervorrichtung durch die dem Hilfswalzenpaar zugeordnete Fadenführungsvorrichtung gebildet. Diese ist hierzu in Bezug auf das Hilfswalzenpaar bewegbar angeordnet. Die Changierung ist durch die Nutzung einer ohnehin vorhandenen Fadenführungsvorrichtung auf einfache Weise realisierbar.

In vorteilhafter Ausgestaltung der Erfindung umfasst die Fadenführungsvorrichtung zwei Fadenführer, von denen zumindest einer in Achsrichtung der Rollen bewegbar ist, um eine Changiervorrichtung zu bilden. Auf besonders einfache Weise kann eine derartige Fadenführungsvorrichtung ausgebildet werden, wenn als Fadenführer zwei Fadenführerbleche mit entsprechenden Ausnehmungen zur Führung des Fadens an dem Hilfswalzenpaar, beispielsweise oberhalb und unterhalb des Hilfswalzenpaares angeordnet sind. Um eine Changierung des Fadens in Bezug auf die Walzen zu erreichen, ist es hierbei ausreichend, nur einen der beiden Fadenführer zu bewegen. Es können jedoch auch beide Fadenführer zusammen bewegt werden, oder es kann nur ein einziger, bewegbarer Fadenführer im Bereich des Anspinnwalzenpaares angeordnet sein.

In besonders vorteilhafter Weiterbildung der Erfindung ist vorgesehen, dass der Fadenführer durch eine Betätigungsvorrichtung zum Anpressen der Anpressrolle bewegbar ist. Als Betätigungsvorrichtung ist beispielsweise ein Pneumatikzylinder angeordnet, welcher die Anpressrolle gegen die Antriebsrolle klappt, um den Faden beim Anspinnvorgang zwischen den beiden Rollen zu klemmen. Die Bewegung einer derartigen Betätigungsvorrichtung kann hierbei auch genutzt werden, um die Changiervorrichtung bzw. einen Fadenführer anzutreiben.

Gemäß einer anderen vorteilhaften Weiterbildung der Erfindung ist wenigstens eine der Rollen des Hilfswalzenpaares, insbesondere die Anpressrolle, in Richtung ihrer Achse bewegbar angeordnet, um die Changiervorrichtung zu bilden.

Besonders vorteilhaft ist es in jedem Fall, wenn die Changiervorrichtung durch einen Übertrieb aus der Betätigungsvorrichtung der Anpressrolle, oder aus einem Antrieb der Antriebsrolle betätigbar ist, da bereits vorhandene Antriebselemente für den Antrieb der Changiervorrichtung genutzt werden. Je nach Ausgestaltung der Erfindung kann es jedoch auch vorteilhaft sein, einen eigenen, separaten Antrieb für die Changiervorrichtung vorzusehen.

Bei einem Verfahren zum Anspinnen eines Fadens in einer Offenendspinnmaschine, bei welchem der neu angesponnene Faden zumindest vorübergehend durch ein Hilfswalzenpaar abgezogen wird, wobei er erfindungsgemäß in Bezug auf das Hilfswalzenpaar durch eine Changiervorrichtung changiert wird, ist es besonders vorteilhaft, wenn der Faden diskontinuierlich changiert wird. Hierdurch ist es auf besonders einfache Weise möglich, bereits vorhandene Antriebe oder Betätigungsvorrichtungen, welche im Bereich des Hilfswalzenpaares angeordnet sind, zu nutzen.

In besonders vorteilhafter Weiterbildung der Erfindung wird die Changiervorrichtung durch eine Betätigungsvorrichtung zum Anpressen der Anpressrolle betätigt. Mit jeder Betätigung bzw. mit jedem Anklappen der Anpressrolle an die Antriebsrolle wird die Changiervorrichtung betätigt, wobei die Position des abzuziehenden Fadens in Bezug auf das Hilfswalzenpaar verändert wird. Der Faden wird somit bei jedem Anspinnvorgang an einer anderen Position angetrieben. Die Changierung des Fadens wird hierbei durch eine Relativbewegung zwischen dem Hilfswalzenpaar und einer Fadenführungsvorrichtung realisiert, wobei sowohl eine Bewegung einer oder beider Rollen oder eine Bewegung der Fadenführungsvorrichtung möglich ist. Hierdurch kann eine gleichmäßige Abnutzung der Rollen bzw. der Beläge der Rollen erreicht werden. Insbesondere die Standzeit der Anpressrolle, welche meist mit einem Gummibelag versehen ist, kann somit verbessert werden.

Gemäß einer weiteren Weiterbildung der Erfindung ist es vorteilhaft, wenn die Anpressrolle und/oder die Antriebsrolle einen Belag, insbesondere eine Gummierung, aufweist. In Verbindung mit der erfindungsgemäßen Changiervorrichtung kann die Standzeit der Rollen bzw. ihrer Beläge weiterhin verbessert werden.

Daneben kann es vorteilhaft sein, wenn die Oberfläche der Antriebsrolle strukturiert, beispielsweise geriffelt, ist. Im Zusammenwirken mit einer gummierten Oberfläche der Anpressrolle kann hierdurch ein günstiger Reibwert erhalten werden und der Schlupf des Garnes an dem Hilfswalzenpaar reduziert werden, was ebenfalls zu einer Verbesserung der Standzeit der Rollen beträgt. Auch bei einer Anpressrolle aus Stahl kann eine geriffelte Oberfläche vorteilhaft sein.

Gemäß einer anderen Weiterbildung der Erfindung ist es vorteilhaft, wenn die Antriebsrolle eine Beschichtung, insbesondere eine Diamantbeschichtung, aufweist, um den Schlupf des Garnes an den Rollen zu reduzieren.

Weitere Vorteile der Erfindung werden anhand der nachfolgenden Zeichnungen dargestellt. Es zeigt:
- Figur 1: eine Vorrichtung zum Anspinnen eines Fadens in einer Offenendspinnmaschine mit einem Hilfswalzenpaar zum vorübergehenden Fadenabzug in schematischer Darstellung,
- Figur 2: eine Detaildarstellung des Hilfswalzenpaares mit einer erfindungsgemäßen Changiervorrichtung und
- Figur 3: eine weitere Ausführung einer erfindungsgemäßen Changiervorrichtung.

Figur 1 zeigt eine schematische Darstellung einer Vorrichtung zum Anspinnen eines Fadens F in einer Offenendspinnmaschine. Die Offenendspinnmaschine 1 ist in der vorliegenden Darstellung lediglich durch eine gestrichelte Linie angedeutet. Die Offenendspinnmaschine weist eine Vielzahl nebeneinander angeordneter, gleichartiger Spinnstellen 2 auf, welche jeweils ein Spinnelement, beispielsweise einen Spinnrotor 3, aufweisen und welche mit Spinnunterdruck beaufschlagbar sind. Jede Spinnstelle 2 weist weiterhin eine hier nicht dargestellte Speiseeinheit sowie eine ebenfalls nicht dargestellte Auflöseeinrichtung auf, welche ein der Spinnstelle zugeführtes Faserband in einzelne Fasern auflösen und diese in den Spinnrotor 3 speisen. Die in den Spinnrotor 3 gelangten Fasern werden fortlaufend in ein Fadenende E eines kontinuierlich aus der Spinnstelle 2 abgezogenen Fadens F eingebunden. Der Faden F wird durch ein Fadenabzugsrohr 5 aus der Spinnstelle 2 abgezogen.

Während des normalen, ungestörten Spinnprozesses wird der gesponnene Faden F durch ein Hauptabzugswalzenpaar 6 abgezogen und auf eine Spule 7 aufgewickelt, welche auf einer angetriebenen Spulwalze 8 aufliegt.

Weiterhin ist in Figur 1 mit einer strichpunktierten Linie eine Wartungseinrichtung 10 dargestellt, welche in Längsrichtung der Offenendspinnmaschine 1 entlang der Spinnstellen 2 verfahrbar ist, um Wartungsarbeiten durchzuführen. Um nach einer Unterbrechung des normalen Spinnvorganges, beispielsweise nach Fadenbruch oder Spulenwechsel, den Faden F wieder anzuspinnen, weist die Offenendspinnmaschine 1 eine Vorrichtung zum Anspinnen eines Fadens F auf. Gemäß der vorliegenden Darstellung sind hierzu in der Wartungseinrichtung 10 zwei Hilfswalzenpaare 12 und 13 angeordnet. Durch weitere hier nicht dargestellte Organe der Wartungseinrichtung 10 wird das Fadenende E jeweils zwischen die beiden Walzen der Hilfswalzenpaare 12, 13 geführt, dort geklemmt und durch einen Antrieb entgegen der Abzugsrichtung in den Spinnrotor 3 zurückgeliefert. Nachdem das eigentliche Anspinnen in bekannter Weise erfolgt ist, wird gemäß der vorliegenden Darstellung der neu angesponnene Faden F durch das Hilfswalzenpaar 12 aus der Spinnstelle 2 abgezogen, bis Faserspeisung, Garnabzug und Spulung ihre Sollwerte entsprechend der Liefergeschwindigkeit der Offenendspinnmaschine 1 erreicht haben. Die Klemmung durch das zweite Hilfswalzenpaar 13 ist unterdessen aufgehoben.

Für die zeitliche Abstimmung dieser Vorgänge weist die Wartungseinrichtung 10 eine Steuerungseinrichtung 15 auf, auf welche hier nicht weiter eingegangen wird, da diese für das Verständnis der Erfindung nicht wesentlich ist. Sobald der durch das Hilfswalzenpaar 12 bewirkte Fadenabzug seine Sollgeschwindigkeit erreicht hat, wird der Faden F wieder an das maschinenseitige Hauptabzugswalzenpaar 6 übergegeben und weiterhin durch dieses abgezogen. Das Hilfswalzenpaar 12 ist hierbei durch die starken Beschleunigungen des abzuziehenden Fadens F großen Belastungen und einem hohen Verschleiß unterworfen. Die Standzeit der Rollen des Hilfswalzenpaares 12 bzw. deren Beläge ist hierdurch bei Vorrichtungen des Standes der Technik häufig gering.

Üblicherweise wird das Hilfswalzenpaar 12 durch eine angetriebene Antriebsrolle 12a und eine an diese anpressbare Anpressrolle 12b gebildet, welche häufig mit einem Gummibelag versehen ist. Bei Vorrichtungen des Standes der Technik zeigt dieser bereits nach kurzer Zeit Einschnitte durch den abgezogenen Faden F. Erfindungsgemäß sind daher Maßnahmen vorgesehen, welche den Schlupf des abzuziehenden Fadens F an den Rollen des Hilfswalzenpaares 12, das den Faden F vorübergehend aus der Spinnstelle 2 abzieht, reduzieren und die Standzeit der Rollen, insbesondere der Anpressrolle 12b, verbessern.

Figur 2 zeigt eine Detaildarstellung des Hilfswalzenpaares 12 mit einer erfindungsgemäßen Changiervorrichtung. Das Hilfswalzenpaar umfasst eine Antriebsrolle 12a, welche durch einen Antrieb 16, hier einen Elektromotor, antreibbar ist, sowie eine Anpressrolle 12b, welche durch eine Betätigungsvorrichtung an die Antriebsrolle 12a anpressbar ist. Weiterhin ist gemäß dem vorliegenden Ausführungsbeispiel dem Hilfswalzenpaar eine Fadenführungsvorrichtung 17 zugeordnet, welche vorliegend einen oberen Fadenführer 18a und einen unteren Fadenführer 18b umfasst. Die Fadenführer 18 sind durch Fadenführerbleche, die oberhalb und unterhalb des Hilfswalzenpaares 12 angeordnet sind, realisiert. Während des Anspinnens wird der in dieser Darstellung nicht sichtbare Faden F durch das Hilfswalzenpaar 12 abgezogen, wobei er durch die Fadenführungsvorrichtung 17 geführt ist. Erfindungsgemäß ist eine Changiervorrichtung 19 zur Changierung des abzuziehenden Fadens F in Bezug auf das Hilfswalzenpaar 12 vorgesehen.

Im vorliegenden Ausführungsbeispiel ist das obere Fadenführerblech beweglich in Bezug auf das Hilfswalzenpaar 12 angeordnet, um eine Changiervorrichtung 19 zu bilden. Das Fadenführerblech ist hierzu über einen Mitnehmer 20 und eine Exenterscheibe 21 antreibbar. Die Exenterscheibe 21 ist wiederum mit einer hier nicht sichtbaren Welle verbunden, welche durch die Betätigungsvorrichtung für die Anpressrolle 12b, hier einen Pneumatikzylinder 22, angetrieben ist. Der Antrieb der Welle ist mit einem Freilauf 23 versehen, so dass die Welle lediglich beim Anpressen der Anpressrolle 12b angetrieben wird, nicht jedoch beim Rückstellen und Aufheben der Klemmung. Hierdurch wird auf besonders einfache Weise, ohne dass hierzu ein gesonderter Antrieb nötig ist, erreicht, dass der Faden F mit jeder Betätigung des Pneumatikzylinders 22 an einer anderen Stelle angetrieben wird. Ein Einlaufen des Fadens F an den Rollen bzw. deren Belägen, kann hierdurch weitgehend vermieden werden. Die Standzeit der Rollen bzw. ihrer Beläge kann wesentlich verbessert werden, so dass insbesondere der Gummibelag der Anpressrolle 12b sehr viel seltener ausgetauscht werden muß.

Um die Standzeit der Rollen bzw. ihrer Beläge zu verbessern, können weitere Maßnahmen vorgesehen sein, welche den Schlupf des abzuziehenden Fadens F an dem Hilfswalzenpaar 12 reduzieren. Im Stand der Technik ist üblicherweise die Antriebsrolle 12a aus Stahl, während die Anpressrolle 12b mit einer Gummierung versehen ist. Zur Reduzierung des Schlupfes kann es erfindungsgemäß vorgesehen sein, die Antriebsrolle 12a ebenfalls mit einem Gummibelag zu versehen. Ebenso kann die Antriebsrolle 12a mit einer strukturierten Oberfläche versehen werden. Hierzu kommt beispielsweise eine geriffelte Rolle aus Stahl in Frage. Durch diese Maßnahmen kann ein günstiger Reibwert an den Rollen erreicht werden. Ebenso ist es möglich, die Antriebsrolle 12a mit einer Beschichtung, beispielsweise einer Diamantbeschichtung, zu versehen.

Insbesondere durch eine Kombination der Changierung mit entsprechend abgestimmten Oberflächen bzw. Belägen der Rollen können erhebliche Verbesserungen der Standzeit der Rollen erreicht werden. Die Wechselintervalle der Gummibeläge der Anpressrolle 12b können hierdurch ebenfalls verlängert werden.

Figur 3 zeigt eine weitere Ausführung einer erfindungsgemäßen Changiervorrichtung 19, bei welcher ebenfalls ein oberer Fadenführer 18a diskontinuierlich durch die Betätigungsvorrichtung für die Anpressrolle 12b ausgelenkt wird. Die Changiervorrichtung 19 beinhaltet in dem gezeigten Beispiel eine Welle (hier nicht dargestellt), welche wie in Figur 2 gezeigt durch einen Pneumatikzylinder 22 (nicht dargestellt) zur Betätigung der Anpressrolle 12b über einen Freilauf 23 angetrieben wird. Die Welle ist wiederum mit einer Exzenterscheibe 21 verbunden, deren Zapfen 25 in eine Nut 26 in dem Fadenführer 18a, welcher hier ebenfalls als Fadenführerblech ausgeführt ist, eingreift. Mit jeder Betätigung des Pneumatikzylinders 22, welcher die Anpressrolle 12b gegen die Antriebsrolle 12a drückt, wird die Welle angetrieben. Über die Exzenterscheibe 21 wird das Fadenführerblech bewegt, wodurch der Faden F jedes Mal an einer anderen Stelle zwischen den Rollen 12 angetrieben wird. Der Freilauf 23 verhindert hierbei ein Rückstellen des Fadenführers 18a, wenn der Pneumatikzylinder 22 wieder einfährt. Anstelle des oberen Fadenführerbleches kann ebenso auch das untere Fadenführerblech angetrieben werden.

Anstelle der Auslenkung eines oder auch beider Fadenführer 18 ist es ebenso möglich, zumindest eine der Rollen des Anspinnwalzenpaares 12 in Richtung ihrer Achse beweglich auszubilden, um die Changiervorrichtung 19 zu bilden. Der Anpressrolle 12b kann hierzu ein eigener Antrieb zugeordnet sein. Ebenso ist es möglich, die Antriebsrolle 12a oder beide Rollen gemeinsam in Bezug auf einen stillstehenden Fadenführer 18 zu bewegen, um eine Changiervorrichtung 19 zu bilden. Der Antrieb der Changiervorrichtung19 kann hierbei durch einen Übertrieb aus bereits vorhandenen Antrieben, beispielsweise dem Elektromotor zum Antrieb der Antriebsrolle 12a oder, wie in Figur 2 dargestellt, durch eine Betätigungsvorrichtung der Anpressrolle 12b, gebildet werden oder es kann auch ein eigener separater Antrieb für die Changiervorrichtung 19 vorgesehen sein.

Ebenso ist es möglich, eine kontinuierliche Changierung des Fadens F an dem Hilfswalzenpaar 12 während des vorübergehenden Abzugs vorzunehmen. Die Betätigung der Changiervorrichtung 19 durch bereits vorhandene Antriebselemente, insbesondere durch die Betätigungsvorrichtung der Anpressrolle 12b, ist jedoch bevorzugt, da diese nur wenig baulichen Aufwand erfordert. Weitere Abwandlungen und Kombinationen im Rahmen der Patentansprüche fallen ebenfalls unter die Erfindung.

## Patentansprüche

1. Verfahren zum Anspinnen eines Fadens (F) in einer Offenend-Spinnmaschine (1) mit einer Vielzahl nebeneinander angeordneter Spinnstellen (2), bei welchem ein neu angesponnener Faden (F) mit Hilfe eines in einer längs der Spinnmaschine (1) verfahrbaren Wartungseinrichtung (10) angeordneten Hilfswalzenpaares (12), welches wenigstens eine angetriebene Antriebsrolle (12a) und eine an diese anpressbare Anpressrolle (12b) umfasst, vorübergehend aus einer Spinnstelle (2) abgezogen wird, bevor er an ein Hauptabzugswalzenpaar (6) übergeben wird, **dadurch gekennzeichnet, dass** der angesponnene Faden (F) in Bezug auf das Hilfswalzenpaar (12) durch eine Changiervorrichtung (19) changiert wird.

2. Verfahren nach dem vorhergehenden Anspruch, **dadurch gekennzeichnet, dass** der Faden (F) diskontinuierlich changiert wird.

3. Verfahren nach einem der vorhergehenden Ansprüche, **dadurch gekennzeichnet, dass** die Changierung jeweils zusammen mit einer Betätigung des Hilfswalzenpaares (12) erfolgt.

4. Verfahren nach einem der vorhergehenden Ansprüche, **dadurch gekennzeichnet, dass** die Changiervorrichtung (19) durch eine Betätigungsvorrichtung zum Anpressen der Anpressrolle (12b) betätigt wird.

5. Verfahren nach einem der vorhergehenden Ansprüche, **dadurch gekennzeichnet, dass** der Faden (F) durch eine Bewegung zumindest eines Fadenführers (18) changiert wird.

6. Verfahren nach einem der vorhergehenden Ansprüche, **dadurch gekennzeichnet, dass** der Faden (F) durch eine Bewegung zumindest einer der Rollen, insbesondere der Anpressrolle (12b) des Hilfswalzenpaares (12) changiert wird.

7. Vorrichtung zum Anspinnen eines Fadens (F) in einer Offenend-Spinnmaschine (1) mit einer Vielzahl nebeneinander angeordneter Spinnstellen (2), mit einem während des Anspinnens zur Wirkung bringbaren Hilfswalzenpaar (12) zum vorübergehenden Abzug des Fadens (F) aus einer Spinnstelle (2), welches wenigstens eine angetriebene Antriebsrolle (12a) und eine an diese anpressbare Anpressrolle (12b) umfasst und in einer längs der Spinnmaschine (1) verfahrbaren Wartungseinrichtung (10) angeordnet ist, sowie mit einer dem Hilfswalzenpaar (12) zugeordneten Fadenführungsvorrichtung (17), **dadurch gekennzeichnet, dass** die Vorrichtung eine Changiervorrichtung (19) zur Changierung des abzuziehenden Fadens (F) in Bezug auf das Hilfswalzenpaar (12) umfasst.

8. Vorrichtung nach dem vorhergehenden Anspruch, **dadurch gekennzeichnet, dass** die dem Hilfswalzenpaar (12) zugeordnete Fadenführungsvorrichtung (17) bewegbar angeordnet ist, um die Changiervorrichtung (19) zu bilden.

9. Vorrichtung nach einem der vorhergehenden Ansprüche 7 oder 8, **dadurch gekennzeichnet, dass** die Fadenführungsvorrichtung (17) zwei Fadenführer (18), insbesondere zwei Fadenführerbleche, umfasst, von denen zumindest einer bewegbar ist.

10. Vorrichtung nach einem der vorhergehenden Ansprüche 7 bis 9, **dadurch gekennzeichnet, dass** der Fadenführer (18) durch eine Betätigungsvorrichtung zum Anpressen der Anpressrolle (12b) bewegbar ist.

11. Vorrichtung nach einem der vorhergehenden Ansprüche 7 bis 10, **dadurch gekennzeichnet, dass** zumindest eine der Rollen des Hilfswalzenpaares (12), insbesondere die Anpressrolle (12b), in Richtung ihrer Achse bewegbar angeordnet ist, um die Changiervorrichtung (19) zu bilden.

12. Vorrichtung nach einem der vorhergehenden Ansprüche 7 bis 11, **dadurch gekennzeichnet, dass** die Changiervorrichtung (19) durch einen Übertrieb aus der Betätigungsvorrichtung der Anpressrolle (12b) betätigbar ist.

13. Vorrichtung nach einem der vorhergehenden Ansprüche 7 bis 12, **dadurch gekennzeichnet, dass** die Betätigungsvorrichtung der Anpressrolle (12b) einen Pneumatikzylinder (22) umfasst.

14. Vorrichtung nach einem der vorhergehenden Ansprüche 7 bis 13, **dadurch gekennzeichnet, dass** die Changiervorrichtung (19) durch einen Übertrieb aus einem Antrieb (16) der Antriebsrolle (12a) betätigbar ist.

15. Vorrichtung nach einem der vorhergehenden Ansprüche 7 bis 14, **dadurch gekennzeichnet, dass** die Changiervorrichtung (19) über einen eigenen Antrieb verfügt.

16. Vorrichtung nach einem der vorhergehenden Ansprüche 7 bis 15, **dadurch gekennzeichnet, dass** die Anpressrolle (12b) und/ oder die Antriebsrolle (12a) einen Belag, insbesondere eine Gummierung, aufweist.

17. Vorrichtung nach einem der vorhergehenden Ansprüche 7 bis 16, **dadurch gekennzeichnet, dass** die Oberfläche der Antriebsrolle (12a) strukturiert, beispielsweise geriffelt, ist.

18. Vorrichtung nach einem der vorhergehenden Ansprüche 7 bis 17, **dadurch gekennzeichnet, dass** die Antriebsrolle (12a) eine Beschichtung, insbesondere eine Diamantbeschichtung aufweist.

## Claims

1. A method for the piecing of a thread (F) in an open-end spinning machine (1) having a plurality of spinning positions (2) disposed adjacent to each other, a newly pieced thread (F) being drawn off temporarily from a spinning position (2) by means of an auxiliary roller pair (12) disposed in a tending device (10) displaceable along the spinning machine (1), said pair comprising at least one driven drive roller (12a) and a pressure roller (12b) that can press on the same, before said thread is transferred to a main draw-off roller pair (6), **characterized in that** the pieced thread (F) is traversed with respect to the auxiliary roller pair (12) by a traversing device (19).

2. The method according to the preceding claim, **characterized in that** the thread (F) is traversed discontinuously.

3. The method according to one of the preceding claims, **characterized in that** the traversing takes place together with the actuation of the auxiliary roller pair (12) each time.

4. The method according to one of the preceding claims, **characterized in that** the traversing device (19) is actuated by an actuating device for pressing the pressure roller (12b).

5. The method according to one of the preceding claims, **characterized in that** the thread (F) is traversed by a motion of at least one thread guide (18).

6. The method according to one of the preceding claims, **characterized in that** the thread (F) is traversed by a motion of at least one of the rollers, particularly the pressure roller (12b) of the auxiliary roller pair (12).

7. A device for the piecing of a thread (F) in an open-end spinning machine (1) having a plurality of spinning positions (2) disposed adjacent to each other, having an auxiliary roller pair (12) that can be put into effect during the piecing stage for temporarily drawing off the thread (F) from a spinning position (2), said pair comprising at least one driven drive roller (12a) and one pressure roller (12b) that can press on the same, and being disposed in a tending device (10) displaceable along the spinning machine (1), and having a thread guiding device (17) associated with the auxiliary roller pair (12), **characterized in that** the device comprises a traversing device (19) for traversing the thread (F) to be drawn off with respect to the auxiliary roller pair (12).

8. The device according to the preceding claim, **characterized in that** the thread guiding device (17) associated with the auxiliary roller pair (12) is displaceably disposed in order to form the traversing device (19).

9. The device according to one of the preceding claims 7 or 8, **characterized in that** the thread guiding device (17) comprises two thread guides (18), in particular two metal thread guide plates, of which at least one is displaceable.

10. The device according to one of the preceding claims 7 through 9, **characterized in that** the thread guide (18) is displaceable by an actuating device for pressing the pressure roller (12b).

11. The device according to one of the preceding claims 7 through 10, **characterized in that** at least one of the rollers of the auxiliary roller pair (12), particularly the pressure roller (12b), is disposed displaceably in the direction of the axis thereof, in order to form the traversing device (19).

12. The device according to one of the preceding claims 7 through 11, **characterized in that** the traversing device (19) can be actuated by an overdrive from the actuating device of the pressure roller (12b).

13. The device according to one of the preceding claims 7 through 12, **characterized in that** the actuating device of the pressure roller (12b) comprises a pneumatic cylinder (22).

14. The device according to one of the preceding claims 7 through 13, **characterized in that** the traversing device (19) can be actuated by an overdrive from a drive (16) of the drive roller (12a).

15. The device according to one of the preceding claims 7 through 14, **characterized in that** the traversing device (19) has a dedicated drive.

16. The device according to one of the preceding claims 7 through 15, **characterized in that** the pressure roller (12b) and/or the drive roller (12a) comprise a covering, particularly a rubber coating.

17. The device according to one of the preceding claims 7 through 16, **characterized in that** the surface of the drive roller (12a) is structured, for example corrugated.

18. The device according to one of the preceding claims 7 through 17, **characterized in that** the drive roller (12a) comprises a coating, particularly a diamond coating.

## Revendications

1. Procédé pour joindre par filage un fil (F) dans un métier à filer à bout libéré (1), avec une multitude de postes de filage (2) disposés les uns à côté des autres, dans lequel un fil (F) nouvellement filé est retiré temporairement d'un poste de filage (2) au moyen d'une paire de rouleaux auxiliaires (12) disposés dans un dispositif de maintenance (10) déplaçable le long du métier à filer (1), qui comporte au moins un rouleau moteur entraîné (12a) et un rouleau presseur (12b) pouvant être pressé au rouleau moteur entraîné (12a), avant d'être délivré à une paire de rouleaux d'extraction principaux (6), **caractérisé en ce que** le fil filé (F) est déplacé en va-et-vient par un dispositif de va-et-vient (19) par rapport à la paire de rouleaux auxiliaires (12).

2. Procédé selon la revendication précédente, **caractérisé en ce que** le fil (F) est déplacé en va-et-vient de manière discontinue.

3. Procédé selon l'une quelconque des revendications précédentes, **caractérisé en ce que** le mouvement de va-et-vient s'effectue respectivement conjointement avec un actionnement de la paire de rouleaux auxiliaires (12).

4. Procédé selon l'une quelconque des revendications précédentes, **caractérisé en ce que** le dispositif de va-et-vient (19) est actionné par un dispositif d'actionnement en vue du pressage du rouleau presseur (12b).

5. Dispositif selon l'une quelconque des revendications précédentes, **caractérisé en ce que** le fil (F) est déplacé en va-et-vient par un mouvement d'au moins un guide-fil (18).

6. Dispositif selon l'une quelconque des revendications précédentes, **caractérisé en ce que** le fil (F) est déplacé en va-et-vient par un mouvement d'au moins un des rouleaux, particulièrement du rouleau presseur (12b) de la paire de rouleaux auxiliaires (12).

7. Dispositif pour joindre par filage un fil (F) dans un métier à filer à bout libéré (1) avec une multitude de postes de filage (2) disposés les uns à côté des autres, avec une paire de rouleaux auxiliaires (12) actionnable pendant la jointure par filage pour l'extraction temporaire du fil (F) hors du poste de filage (2), laquelle comporte au moins un rouleau moteur entraîné (12a) et un rouleau presseur (12b) pouvant être pressé au rouleau moteur entraîné (12a) et qui est disposé dans un dispositif de maintenance (10) déplaçable le long du métier à filer (1), ainsi qu'avec un dispositif guide-fil (17) attribué à la paire de rouleaux auxiliaires (12), **caractérisé en ce que** le dispositif comporte un dispositif de va-et-vient (19) pour le déplacement en va-et-vient du fil à extraire (F) par rapport à la paire de rouleaux auxiliaires (12).

8. Dispositif selon la revendication précédente, **caractérisé en ce que** le dispositif guide-fil (17) attribué à la paire de rouleaux auxiliaires (12) est disposé de manière mobile afin de constituer le dispositif de va-et-vient (19).

9. Dispositif selon l'une quelconque des revendications 7 ou 8 précédentes, **caractérisé en ce que** le dispositif guide-fil (17) comporte deux guide-fils (18), particulièrement deux tôles guide-fils, dont l'une au moins est mobile.

10. Dispositif selon l'une quelconque des revendications 7 à 9 précédentes, **caractérisé en ce que** le guide-fil (18) peut être déplacé par actionnement d'un dispositif d'actionnement pour le pressage du rouleau presseur (12b).

11. Dispositif selon l'une quelconque des revendications 7 à 10 précédentes, **caractérisé en ce que** l'un au moins des rouleaux de la paire de rouleaux auxiliaires (12), particulièrement le rouleau presseur (12b), est disposé de manière mobile dans le sens de son axe afin de constituer le dispositif de va-et-vient (19).

12. Dispositif selon l'une quelconque des revendications 7 à 11 précédentes, **caractérisé en ce que** le dispositif de va-et-vient (19) peut être actionné via un entraînement depuis le dispositif d'actionnement du rouleau presseur (12b).

13. Dispositif selon l'une quelconque des revendications 7 à 12 précédentes, **caractérisé en ce que** le dispositif d'actionnement du rouleau presseur (12b) comporte un vérin pneumatique (22).

14. Dispositif selon l'une quelconque des revendications 7 à 13 précédentes, **caractérisé en ce que** le dispositif de va-et-vient (19) peut être actionné via un entraînement depuis un entraînement (16) du rouleau moteur (12a).

15. Dispositif selon l'une quelconque des revendications 7 à 14 précédentes, **caractérisé en ce que** le dispositif de va-et-vient (19) dispose d'un entraînement propre.

16. Dispositif selon l'une quelconque des revendications 7 à 15 précédentes, **caractérisé en ce que** le rouleau presseur (12b) et/ou le rouleau moteur (12a) présente(nt) un revêtement, particulièrement un gommage.

17. Dispositif selon l'une quelconque des revendications 7 à 16 précédentes, **caractérisé en ce que** la surface du rouleau moteur (12a) est structurée, de préférence cannelée.

18. Dispositif selon l'une quelconque des revendications 7 à 17 précédentes, **caractérisé en ce que** le rouleau moteur (12a) présente un revêtement, particulièrement un revêtement diamant.
